# EUROPÄISCHE PATENTSCHRIFT

(11) **EP 0 379 720 B1**
(45) Veröffentlichungstag und Bekanntmachung des Hinweises auf die Patenterteilung: **24.02.1993**
(21) Anmeldenummer: 89123776.0
(22) Anmeldetag: 22.12.1989
(51) Int. Cl.: F02D 13/04, F02D 9/06

(54) **Verfahren zur Steigerung der Motorbremsleistung bei Viertakt-Hubkolben-Brennkraftmaschinen**
Method for increasing the brake power of a four-stroke alternating piston-type internal-combustion engine
Méthode pour augmenter la puissance de freinage pour moteurs à combustion interne à pistons alternatifs

(30) Priorität: 12.01.1989 DE 3900739
(43) Veröffentlichungstag der Anmeldung: 01.08.1990
(73) Patentinhaber: MAN Nutzfahrzeuge Aktiengesellschaft, 80976 München (DE)
(72) Erfinder: Neitz, Alfred, D-8508 Wendelstein (DE); Weiss, Joachim, Dipl.-Ing., D-8507 Oberasbach (DE)

(56) Entgegenhaltungen:
- EP-A- 0 167 267
- EP-A- 0 294 682
- US-A- 4 664 070

## Beschreibung

Die Erfindung bezieht sich auf ein Verfahren zur Steigerung der Motorbremsleistung gemäß dem Oberbegriff des Patentanspruchs 1.

Aus US-A-46 64 070 ist es bekannt, die Auslaßventile einer Viertakt-Brennkraftmaschine im Zweier-Takt zu steuern, das heißt, die Auslaßventile werden nicht nur während des Auspufftaktes geöffnet, sondern sie werden im Motor-Bremsbetrieb nach jeder Umdrehung des Motors jeweils am Ende eines Verdichtungs- und am Ende eines Ausschiebetaktes kurz geöffnet, um die verdichtete Luft gegen eine in einer Abgasleitung befindliche Drosselklappe auszuschieben. Durch eine derartige Maßnahme wird zwar die Bremsleistung erhöht, allerdings läßt die Bremsleistung ins Verhältnis gesetzt zur Motorleistung immer noch zu wünschen übrig.

Dabei ist es ebenfalls bekannt, das Auslaßventil beim Verdichtungstakt einen kleinen Spalt offen zu halten. Die Öffnung des Auslaßventils kann aber auch erst in oder kurz vor dem oberen Totpunkt des Kolbens erfolgen. Der Kompressionsenddruck ist hierbei von besonderer Bedeutung.

Aufgabe der Erfindung ist es, den Kompressionsenddruck zu erhöhen, d. h. die für die Verdichtung aufzubringende Arbeit größer zu machen.

Diese Aufgabe wird durch die im Kennzeichen des Patentanspruches 1 angegebenen Merkmale gelöst.

Durch das kurzzeitige Öffnen des Auslaßventils nach UT (am Ende des jeweiligen Ansaugvorgangs) strömt vorverdichtete Luft aus dem Auslaßkrümmer in den Zylinder. Somit wird beim jeweiligen Verdichtungstakt bereits eine vorverdichtete Luftmenge zur Verdichtung gebracht, wozu ein einer größeren Bremsarbeit entsprechender höherer Arbeitsbedarf des Motors erforderlich ist.

Durch die Zeichnung, die ein Schaubild der Öffnungszeiten der Gaswechselventile im Bremsbetrieb (Zweitaktbetrieb) zeigt, soll die Erfindung näher erläutert werden.

Beim Schaubild sind auf der Abszisse die Kurbelwinkelgrade (° KW) und auf der Ordinate die jeweiligen Ventilhübe des Einlaß- bzw. Auslaßventils dargestellt.

Das jeweilige Einlaßventil E öffnet jeweils zwischen oberen Totpunkt (OT) und unterem Totpunkt (UT) des Kolbens (also über 180 ° Kurbelwinkel).

Am Ende des Saughubs (erster Takt) liegt der Druck im Zylinder geringfügig unter dem Umgebungsdruck. Sofort nach dem Schließen des Einlaßventils E im UT öffnet das Auslaßventil A, was zur Folge hat, daß sich der Zylinder rasch mit Luft aus dem Auslaßkrümmer füllt, da in diesem Moment die Druckdifferenz zwischen Auslaßkrümmer und Zylinder herrscht. Diese Druckdifferenz ist groß genug, um auch bei kleinerem Hub und kurzer Öffnungszeit des Auslaßventils (von UT bis ca. 80 ° Kurbelwinkel nach UT), einen intensiven Druckanstieg im Zylinder zu gewährleisten.

Der Druck im Auslaßkrümmer wird durch eine Bremsklappe aufrechterhalten. Es ist notwendig, die Bremsklappe mit Bohrungen zu versehen, da der Druck im Auslaßkrümmer sonst übermäßig anstiege. Durch den Druckausgleich mit dem Zylinder beim Öffnen des Auslaßventils im UT sinkt der Druck im Krümmer geringfügig. Das "Druckreservoir" Auslaßkrümmer wird am Ende des nun folgenden Verdichtungstaktes jedoch wieder aufgefüllt, wenn die verdichtete Luft aus dem Zylinder in den Krümmer strömt. Der Verdichtungsenddruck ist hier viel höher als bei bekannten Verfahren (Jacobs-Bremse), weil die Luft schon zu Beginn des Verdichtungstaktes unter höherem Druck steht als mit einem auf das Ansaugen der Luft beschränkten Ladungswechsel erreicht werden könnte. Dementsprechend ist auch die für die Verdichtung aufzubringende Arbeit beträchtlich größer.

Im folgenden Ansaugtakt (dritter Takt) soll der Arbeitsrückgewinn aus der im Zylinder verbliebenen Luft, die noch unter Druck steht, auf ein Mindestmaß reduziert werden. Außerdem ist der Druck im Auslaßkrümmer nach Möglichkeit aufrechtzuerhalten. Zu diesem Zweck werden gleichzeitig oder mit einer gewissen Überschneidung das Auslaßventil A geschlossen (im Schaubild ist das Auslaßventil A ca. 30 ° vor OT bis 30 ° Kurbelwinkel nach OT geöffnet) und das Einlaßventil E geöffnet. So wird weitgehend vermieden, daß es zu einem Rückströmen aus dem Auslaßkrümmer in den Ansaugkanal kommt, wohingehen der Zylinder ungehindert geleert werden kann. Der Zylinderdruck fällt rasch auf Umgebungsdruck ab; nach kurzer Zeit geht der Ausströmvorgang in Ansaugen von Frischluft über, womit der Kreislauf von neuem beginnt.

Mit dem beschriebenen Verfahren (es wurden Versuche bei einer Motordrehzahl von 2200 U/min und einem Bremsklappenbohrungsquerschnitt von 4 cm gefahren) läßt sich bei einem mittleren Abgasgegendruck von 3,3 bar (absolut) eine Bremsleistung von etwa 300 kW erzielen.

## Patentansprüche

1. Verfahren zur Steigerung der Motorbremsleistung bei Viertakt-Hubkolben-Brennkraftmaschinen, wobei im Bremsbetrieb im ersten und dritten Takt Luft über das Einlaßventil angesaugt und im zweiten und vierten Takt die Luft verdichtet wird und durch das Zeitweise geöffnete Auslaßventil gegen eine in der Abgasleitung vorliegende Drosselklappe ausgeschoben wird, wobei das Auslaßventil im Zweiertakt gesteuert wird, derart, daß das Auslaßventil am Ende eines Verdichtungstaktes und am Beginn eines Ansaugtaktes Kurz geöffnet wird, dadurch gekennzeichnet, daß das Auslaßventil auch am Anfang des Verdichtungstaktes Kurzzeitig geöffnet wird.

2. Verfahren nach Anspruch 1, dadurch gekennzeichnet, daß das Auslaßventil am Anfang des Verdichtungstaktes vom unteren Totpunkt (UT) bis ca. 80° Kurbelwinkel (KW) nach UT und am Ende des Verdichtungstaktes ca. 30° vor dem oberen Totpunkt (OT) bis 30° KW nach OT geöffnet ist.

## Claims

1. A method for increasing the engine braking performance in four-stroke reciprocating internal combustion engines, wherein, during brake operation, air is sucked in through the inlet valve during the first and the third stroke, and during the second and the fourth stroke the air is compressed and expelled through the temporarily opened outlet valve against a throttle flap which is in the exhaust pipe, the outlet valve being controlled in two-stroke manner in such a way that the outlet valve is briefly opened at the end of a compression stroke and at the beginning of a suction stroke, characterised in that the outlet valve is also opened for a short time at the beginning of the compression stroke.

2. A method according to Claim 1, characterised in that the outlet valve is opened at the beginning of the compression stroke from bottom dead centre (UT) through to a crank angle (KW) of approximately 80° after bottom dead centre, and is opened at the end of the compression stroke approximately 30° before top dead centre (OT) through to a crank angle of 30° after top dead centre.

## Revendications

1. Procédé pour augmenter la puissance de freinage d'un moteur à combustion interne à piston linéaire à quatre temps, selon lequel, en mode de freinage, pendant le premier et troisième temps, on aspire de l'air par la soupape d'admission et au cours du second et quatrième temps, on comprime l'air et on refoule cet air à travers la soupape d'échappement ouverte par intermittence, pour refouler l'air contre un volet d'étranglement en aval dans la conduite d'échappement, la soupape d'échappement étant commandée en mode deux temps, et la soupape d'échappement est ouverte brièvement à la fin d'un temps de compression et au début d'un temps d'aspiration, procédé caractérisé en ce que la soupape d'échappement est également ouverte brièvement au début du temps de compression.

2. Procédé selon la revendication 1, caractérisé en ce que la soupape d'échappement est ouverte au début du temps de compression, entre le point mort bas (PMB) jusqu'à environ 80° d'angle de vilebrequin après le point mort bas (PMB) et à la fin du temps de compression, à environ 30° avant le point mort haut (PMH) jusqu'à environ 30° d'angle de vilebrequin après le point mort haut (PMH).
